# EUROPÄISCHE PATENTSCHRIFT

(11) **EP 4 176 947 B1**
(45) Veröffentlichungstag und Bekanntmachung des Hinweises auf die Patenterteilung: **29.01.2025**
(21) Anmeldenummer: 22205997.4
(22) Anmeldetag: 08.11.2022
(51) Int. Cl.: A63C 19/06, E01F 9/688, E01F 9/70

(54) **MARKIERUNGSELEMENT-HEBESYSTEM SOWIE DAZUGEHÖRIGE MARKIERUNGSELEMENTE**
MARKER LIFTING SYSTEM AND MARKER THEREFOR
SYSTÈME DE LEVAGE D'ÉLÉMENTS DE MARQUAGE ET ÉLÉMENTS DE MARQUAGE ASSOCIÉS

(30) Priorität: 08.11.2021 DE 202021106082 U
(43) Veröffentlichungstag der Anmeldung: 10.05.2023
(73) Patentinhaber: Kaiser, Andreas, 04416 Markkleeberg (DE)
(72) Erfinder: Kaiser, Andreas, 04416 Markkleeberg (DE)
(74) Vertreter: Kailuweit & Uhlemann Patentanwälte Partnerschaft mbB

(56) Entgegenhaltungen:
- EP-A2- 1 626 125
- WO-A1-2008/109983
- WO-A1-2020/225343
- WO-A2-2019/043195
- NL-C2- 1 034 512
- US-A1- 2015 332 617

## Beschreibung

Die Erfindung betrifft ein Markierungselement-Hebesystem sowie dazugehörige Markierungselemente sowie deren Verwendung. Weiterhin betrifft die Erfindung ein Verfahren zur händischen Aufnahme und Abgabe von Markierungselementen.

Markierungselemente, wie etwa Leitkegel oder Verkehrsleitkegel (auch Pylon) dienen zur kurzfristigen Warnung und Absicherung von Arbeits-, Einsatz- und Unfallstellen im öffentlichen Straßenverkehr und zur optischen Führung der Verkehrsteilnehmer. Im Sport- und Freizeitbereich werden entsprechende Markierungselemente, wie etwa Markierungskegel oder-hütchen, zur Abgrenzung von Bereichen oder zur optischen Wegführung von Sportlern eingesetzt.

Sofern eine Vielzahl von Markierungselementen eingesetzt wird, ist eine händische Abgabe und Aufnahme mit einem erhöhten Aufwand und zeitlichem Einsatz verbunden. Im Stand der Technik sind daher bereits verschiedene automatische Aufnahme- und Abgabesysteme bekannt.

So offenbart die GB 2 396 649 A eine Liefer- und Rückholvorrichtung für Straßenkegel, welche Kegel auf einem Förderer zu einer Stapeleinheit leitet. Die Kegel werden mittels einer Kegelaufnahmevorrichtung auf den Förderer platziert.

Die CN 110904882 A offenbart ein Platzierungssystem mit einem Roboterarm, welcher von einem Fahrzeug die Straßenkegel aufstellt, wobei die Platzierung über ein Videosystem vorbestimmt erfolgt.

Solche automatisierten Systeme sind jedoch technisch aufwändig und insbesondere im Spart-und Freizeitbereich nicht anwendbar.

Die WO 2020/225343 A1 zeigt ein manuelles Aufnahmesystem für hohlkegelförmige Markierungselemente.

Die Aufgabe der vorliegenden Erfindung besteht daher darin, ein System zur Verfügung zu stellen, welches eine vereinfachte Aufnahme und Abgabe von Markierungselementen ermöglicht. Erfindungsgemäß wird ein Markierungselement vorgeschlagen umfassend:
- eine obere Ebene, die ein darin liegende und ausgerichtete Öffnung mit einem verstärkten Rand aufweist;
- eine Elementfläche, die von der Außenkante der oberen Ebene nach außen und unten zu einer unteren Ebene abfällt und eine Vielzahl von Abstandshaltern aufweist, die von der Innenfläche der Wand nach innen ragen;
- wobei das Markierungselement so gestaltet ist, dass mehrere Elemente aufeinander stapelbar sind und in einem benachbarten oberen Element verschachtelt ist, so dass mindestens drei innere Enden der Abstandshalter an dem oberen Element gegen eine Außenfläche der Wände des unteren Elements drücken, so das ein Trennraum zwischen den Elementen entsteht.

Die Markierungselemente weisen bevorzugt eine hohlkegelförmige Ausgestaltung auf, die an ihrem konisch zulaufenden oberen Ende eine Öffnung aufweisen. Dadurch wird eine Aufnahme und Abgabe der Kegel ermöglicht.

Bevorzugt sind die Abstandshalter periodisch über die Innenfläche des Markierungselements angeordnet und derart ausgebildet, dass ein Trennraum zwischen den Elementen gebildet wird.

In Ausführungsformen der Erfindung ist das Element aus einem elastischen stabilen Material hergestellt. Bevorzugt ist das Markierungselement aus einem Elastomer, besonders bevorzugt aus einem Vulkanisat oder Kunststoff ausgebildet. Beispielsweise können die Elemente aus einem Vulkanisat, einem Polymer oder Copolymer ausgebildet sein.

Als Vulkanisat werden durch Vulkanisation von Natur- und Kunstkautschuk entstandene Elastomere bezeichnet.

Gegenstand der Erfindung ist auch ein Markierungselement-Hebesystem umfassend:
- eine Vielzahl von erfindungsgemäßen Markierungselementen;
- eine Markierungselement-Handhabungsvorrichtung, umfassend: einen Schaft mit einem Griff am oberen Ende;
- einen Element-Eingriffsmechanismus am gegenüberliegenden unteren Ende des Schaftes;
- einen Abzug im Griff, der über den Schaft mit dem Eingriffsmechanismus verbunden ist; wobei die Markierungselement-Handhabungsvorrichtung so gestaltet ist, dass ein Bediener, der den Griff hält, den Hütchen-Eingriffsmechanismus durch das Eingriffsloch in einem ersten Element hinter dessen starrem Rand einführen kann, um das erste Element an der Markierungselement-Handhabungsvorrichtung in Eingriff zu nehmen, so dass der Bediener den Griff mit einer Hand bedienen kann und den Element-Eingriffsmechanismus durch das Eingriffsloch in ein zweites Element hinter dessen verstärkten Rand einführen kann, um das zweite Element an der Markierungselement-Handhabungsvorrichtung unter dem ersten Element in Eingriff zu nehmen und wobei der Bediener den Abzug manipulieren kann, um das zweite Element vom Element-Eingriffsmechanismus zu lösen, während das erste Element an der Markierungselement-Handhabungsvorrichtung gehalten wird.

Das erfindungsgemäße Markierungselement-Hebesystem ist zur händischen Aufnahme und Abgabe von Markierungselementen ausgebildet. Bevorzugt erlaubt es dem Anwender mittels der Handhabungsvorrichtung gezielt ein einzelnes Element abzugeben oder anzuheben. Dadurch entfällt beispielsweise im Sport- und Freizeitbereich ein Bücken, um entsprechende Elemente vom Boden aufzuheben.

In Ausführungsformen der Erfindung ist die Markierungselement-Handhabungsvorrichtung so gestaltet ist, dass der Bediener, der den Griff hält, den Element-Eingriffsmechanismus durch das Eingriffsloch in ein weiteres Element einführen kann, wobei die vorangegangenen Elemente mit der Markierungselement-Handhabungsvorrichtung durch ihren Rand in Eingriff stehen, um das nächste Element an der Markierungselement-Handhabungsvorrichtung unter dem vorangegangenen Element in Eingriff zu bringen; und wobei der Bediener den Abzug betätigt, um ein einzelnes Element vom Element-Eingriffsmechanismus zu lösen, während die vorangegangenen Elemente an der Markierungselement-Handhabungsvorrichtung gehalten werden.

Gemäß der Erfindung ist der Element-Eingriffsmechanismus mindestens zwei gegenüberliegender Hebel umfasst, wobei jeder Hebel obere und untere Laschen an seinem äußeren Enden aufweist, wobei die oberen und unteren Laschen zwischen einander eine Aussparung bilden, die derart gestaltet ist, den verstärkten Rand eines Elements zu greifen, wobei die Hebel mindestens gegenüber an den verstärkten Rand greifen oder eine stabile Grundform wie Dreiecke oder Kreis bilden.

Weiterhin gemäß der Erfindung sind die Hebel an ihren inneren Dritteln schwenkbar angeordnet über einen Drehpunkt, wobei eine Vorspannkraft am inneren Ende, bevorzugt durch gummielastische Elemente, auf die Hebel ausgeübt wird, so dass die Hebel gegen einen Kegel-Stößel des Abzug-Mechanismus drücken, der so mit dem Abzug verbunden ist, dass durch Betätigen des Abzugs die inneren Drittel der Hebel nach außen gespreizt werden, so dass die Hebel um die Drehpunkte schwenken und die Aussparung am äußeren Ende der Hebel ihren Greifdurchmesser verringern.

In Ausführungsformen der Erfindung sind die Hebel auf einer, bevorzugt kreisrunden Schablone mit ihren Drehpunkten verlagert, wobei diese Schablone mit dem Schaft verbunden ist, so dass der Kegel-Stößel zwischen die Hebel geführt über den Abzug-Mechanismus geführt wird, somit wird ein einzelnes Greifen der Elemente oder ein einzelnes fallen lassen gewährleistet. Gegenstand der Erfindung ist auch ein Verfahren zur händischen Aufnahme und Abgabe von Markierungselementen.

Das Verfahren zur händischen Abgabe umfasst die Schritte:
- Bereitstellen einer Vielzahl von erfindungsgemäßen Markierungselementen,
- Bereitstellen eines erfindungsgemäßen Markierungselement-Hebesystem,
- Einführen eines Element-Eingriffsmechanismus durch das Eingriffsloch in einem ersten Element hinter dessen starrem Rand, um das erste Element an der Markierungselement-Handhabungsvorrichtung in Eingriff zu nehmen,
- Einführen des Element-Eingriffsmechanismus durch das Eingriffsloch in ein zweites Element hinter dessen verstärkten Rand, um das zweite Element an der Markierungselement-Handhabungsvorrichtung unter dem ersten Element in Eingriff zu nehmen
- wobei der Bediener den Abzug manipulieren kann, um das zweite Element vom Element-Eingriffsmechanismus zu lösen, während das erste Element an der Markierungselement-Handhabungsvorrichtung gehalten wird.

Das Verfahren zur händischen Aufnahme von Markierungselementen umfasst die Schritte:
- Bereitstellen einer Vielzahl von erfindungsgemäßen Markierungselementen,
- Bereitstellen eines erfindungsgemäßen Markierungselement-Hebesystem,
- Einführen des Element-Eingriffsmechanismus durch das Eingriffsloch in ein weiteres Element, wobei die vorangegangenen Elemente mit der Markierungselement-Handhabungsvorrichtung durch ihren Rand in Eingriff stehen, um das nächste Element an der Markierungselement-Handhabungsvorrichtung unter dem vorangegangenen Element in Eingriff zu bringen.

Ein weiterer Gegenstand der Erfindung betrifft die Verwendung eines erfindungsgemäßen Markierungselements und eines erfindungsgemäßen Markierungselement-Hebesystem zur händischen Aufnahme und Abgabe von Markierungselementen.

Für die Realisierung der Erfindung ist es auch zweckmäßig, die vorbeschriebenen erfindungsgemäßen Ausgestaltungen, Ausführungsformen und Merkmale der Ansprüche in jeder Anordnung miteinander zu kombinieren.

### Ausführungsbeispiel

Nachfolgend soll die Erfindung anhand eines Ausführungsbeispiels eingehender erläutert werden. Das Ausführungsbeispiel bezieht sich auf ein Markierungselement-Hebesystem für den Sport- und Freizeitbereich und soll dabei die Erfindung beschreiben ohne diese zu beschränken.

Anhand von Zeichnungen wird die Erfindung näher erläutert. Dabei zeigen

**Fig. 1** ein erfindungsgemäßes Markierungselement-Hebesystem, welches am unteren Ende eine Vielzahl von erfindungsgemäßen Markierungselementen (11) aufweist, wobei eine erfindungsgemäße Markierungselement-Handhabungsvorrichtung einen hohlen Schaft (4) mit einem Griff (2) am oberen Ende. Am gegenüberliegenden unteren Ende des Schaftes (4) ist der Element-Eingriffsmechanismus (10) angeordnet, dieser ist über einen Abzug (1) im Griff (2) zu betätigen, wobei dieser über den Schaft (2) mit dem Eingriffsmechanismus (9) verbunden ist. Die Markierungselement-Handhabungsvorrichtung ist so gestaltet, dass ein Bediener, der den Griff (2) hält, den Hütchen-Eingriffsmechanismus (7) durch das Eingriffsloch in einem ersten Element (11) hinter dessen starrem Rand einführen kann, um das erste Element (11) an der Markierungselement-Handhabungsvorrichtung in Eingriff zu nehmen, so dass der Bediener den Griff mit einer Hand bedienen kann und den Element-Eingriffsmechanismus (7) durch das Eingriffsloch in ein zweites Element (11) hinter dessen verstärkten Rand einführen kann, um das zweite Element (11) an der Markierungselement-Handhabungsvorrichtung unter dem ersten Element (11) in Eingriff zu nehmen und wobei der Bediener den Abzug (1) manipulieren kann, um das zweite Element (11) vom Element-Eingriffsmechanismus (7) zu lösen, während der erste Element (11) an der Markierungselement-Handhabungsvorrichtung gehalten wird. Der Element-Eingriffsmechanismus (7) umfasst mindestens zwei gegenüberliegender Hebel (9), wobei jeder Hebel (9) obere und untere Laschen an seinem äußeren Enden aufweist, wobei die oberen und unteren Laschen zwischen einander eine Aussparung bilden, die derart gestaltet ist, den verstärkten Rand eines Elements (11) zu greifen. Die Hebel (9) sind an ihren inneren Dritteln über einen Drehpunkt schwenkbar angeordnet, wobei eine Vorspannkraft am inneren Ende, durch ein gummielastische Elemente (3), auf die Hebel (9) ausgeübt wird, so dass die Hebel (9) gegen einen Kegel-Stößel (10) des Abzug-Mechanismus (7) drücken, der so mit dem Abzug (1) verbunden ist, dass durch Betätigen des Abzugs (1) die inneren Drittel der Hebel (9) nach außen gespreizt werden, so dass die Hebel (9) um die Drehpunkte schwenken und die Aussparung am äußeren Ende der Hebel (9) ihren Greifdurchmesser verringern. Die Hebel (9) sind auf einer Schablone (5) mit ihren Drehpunkten verlagert, wobei diese Schablone (5) mit dem Schaft (2) verbunden ist, so dass der Kegel-Stößel (10) zwischen die Hebel geführt über den Abzug-Mechanismus geführt wird, somit wird ein einzelnes Greifen der Elemente (11) oder ein einzelnes fallen lassen gewährleistet.

**Fig. 2** ein erfindungsgemäßes Markierungselement-Hebesystem, welches am unteren Ende eine Vielzahl von erfindungsgemäßen Markierungselementen (11) aufweist, wobei eine erfindungsgemäße Markierungselement-Handhabungsvorrichtung einen hohlen Schaft (4) mit einem Griff (2) am oberen Ende. Am gegenüberliegenden unteren Ende des Schaftes (4) ist der Element-Eingriffsmechanismus (10) angeordnet, dieser ist über einen Abzug (1) im Griff (2) zu betätigen, wobei dieser über den Schaft (2) mit dem Eingriffsmechanismus (9) verbunden ist. Die Markierungselement-Handhabungsvorrichtung ist so gestaltet, dass ein Bediener, der den Griff (2) hält, den Hütchen-Eingriffsmechanismus (7) durch das Eingriffsloch in einem ersten Element (11) hinter dessen starrem Rand einführen kann, um das erste Element (11) an der Markierungselement-Handhabungsvorrichtung in Eingriff zu nehmen, so dass der Bediener den Griff mit einer Hand bedienen kann und den Element-Eingriffsmechanismus (7) durch das Eingriffsloch in ein zweites Element (11) hinter dessen verstärkten Rand einführen kann, um das zweite Element (11) an der Markierungselement-Handhabungsvorrichtung unter dem ersten Element (11) in Eingriff zu nehmen und wobei der Bediener den Abzug (1) manipulieren kann, um das zweite Element (11) vom Element-Eingriffsmechanismus (7) zu lösen, während der erste Element (11) an der Markierungselement-Handhabungsvorrichtung gehalten wird. Der Element-Eingriffsmechanismus (7) umfasst mindestens zwei gegenüberliegender Hebel (9), wobei jeder Hebel (9) obere und untere Laschen an seinem äußeren Enden aufweist, wobei die oberen und unteren Laschen zwischen einander eine Aussparung bilden, die derart gestaltet ist, den verstärkten Rand eines Elements (11) zu greifen. Die Hebel (9) sind über eine Konsole mit Fixpunkt (6) schwenkbar angeordnet, wobei eine Vorspannkraft am inneren Ende, durch ein gummielastische Elemente (3), auf die Hebel (9) ausgeübt wird, so dass die Hebel (9) gegen einen Kegel-Stößel (10) des Abzug-Mechanismus (7) drücken, der so mit dem Abzug (1) verbunden ist, dass durch Betätigen des Abzugs (1) die Hebel (9) nach außen gespreizt werden, so dass die Hebel (9) um die Fixpunkte (6) eine Bewegung ausführen die ein Schwenken am unteren Ende bewirken und die Aussparung am äußeren Ende der Hebel (9) ihren Greifdurchmesser verringern. Die Hebel (9) sind auf einer Schablone (5) mit ihren Drehpunkten verlagert, wobei diese Schablone (5) mit dem Schaft (2) verbunden ist, so dass der Kegel-Stößel (10) zwischen die Hebel geführt über den Abzug-Mechanismus geführt wird, somit wird ein einzelnes Greifen der Elemente (11) oder ein einzelnes fallen lassen gewährleistet.

## Patentansprüche

1. Ein Markierungselement-Hebesystem, kurz System genannt, umfassend:
- eine Vielzahl von Markierungselementen (11), wobei jedes Markierungselement (11) eine obere Ebene, mit einer darin liegenden und ausgerichteten Öffnung mit einem verstärkten Rand, sowie eine Elementfläche, die von der Außenkante der oberen Ebene nach außen und unten zu einer unteren Ebene abfällt und eine Vielzahl von Abstandshaltern aufweist, wobei die Abstandshalter von der Innenfläche der Wand nach innen ragen; wobei das Markierungselement so gestaltet ist, dass mehrere Elemente aufeinander stapelbar sind und in einem benachbarten oberen Element verschachtelt ist, so dass mindestens drei innere Enden der Abstandshalter an dem oberen Element gegen eine Außenfläche der Wände des unteren Elements drücken, so das ein Trennraum zwischen den Elementen entsteht;
- eine Markierungselement-Handhabungsvorrichtung, umfassend: einen hohlen Schaft (4) mit einem Griff (2) am oberen Ende;
- einen Element-Eingriffsmechanismus am gegenüberliegenden unteren Ende des Schaftes (4);
- einen Abzug (1) im Griff (2), der über den Schaft (4) mit dem Eingriffsmechanismus verbunden ist; wobei die Markierungselement-Handhabungsvorrichtung so gestaltet ist, dass ein Bediener, der den Griff (2) hält, den Element-Eingriffsmechanismus durch das Eingriffsloch in einem ersten Element (11) hinter dessen starrem Rand einführen kann, um das erste Element (11) an der Markierungselement-Handhabungsvorrichtung in Eingriff zu nehmen, so dass der Bediener den Griff (2) mit einer Hand bedienen kann und den Element-Eingriffsmechanismus durch das Eingriffsloch in ein zweites Element (11) hinter dessen verstärkten Rand einführen kann, um das zweite Element (11) an der Markierungselement-Handhabungsvorrichtung unter dem ersten Element (11) in Eingriff zu nehmen und wobei der Bediener den Abzug (1) manipulieren kann, um das zweite Element (11) vom Element-Eingriffsmechanismus zu lösen, während das erste Element (11) an der Markierungselement-Handhabungsvorrichtung gehalten wird,
wobei
- der Element-Eingriffsmechanismus mindestens zwei gegenüberliegende Hebel (9) umfasst, wobei jeder Hebel (9) obere und untere Laschen an seinem äußeren Enden aufweist, wobei die oberen und unteren Laschen zwischen einander eine Aussparung bilden, die derart gestaltet ist, den verstärkten Rand eines Elements (11) zu greifen, wobei die Hebel (9) mindestens gegenüber an den verstärkten Rand greifen oder eine stabile Grundform wie Dreiecke oder Kreis bilden, und
- die Hebel (9) an ihren inneren Dritteln schwenkbar angeordnet sind über einen Drehpunkt, wobei eine Vorspannkraft am inneren Ende, bevorzugt durch gummielastische Elemente (12), auf die Hebel (9) ausgeübt wird, so dass die Hebel (9) gegen einen Kegel-Stößel (10) des Abzug-Mechanismus drücken, der so mit dem Abzug (1) verbunden ist, dass durch Betätigen des Abzugs (1) die inneren Drittel der Hebel (9) nach außen gespreizt werden, so dass die Hebel (9) um die Drehpunkte schwenken und die Aussparung am äußeren Ende der Hebel (9) ihren Greifdurchmesser verringern.

2. System nach einem der vorhergehenden Ansprüche, **dadurch gekennzeichnet, dass** ein Markierungselement (11), aus einem Elastomer, besonders bevorzugt aus einem Vulkanisat oder Kunststoff ausgebildet.

3. System nach einem der vorhergehenden Ansprüche, **dadurch gekennzeichnet, dass** die Markierungselement-Handhabungsvorrichtung so gestaltet ist, dass der Bediener, der den Griff (2) hält, den Element-Eingriffsmechanismus durch das Eingriffsloch in ein weiteres Element (11) einführen kann, wobei die vorangegangenen Elemente (11) mit der Markierungselement-Handhabungsvorrichtung durch ihren Rand in Eingriff stehen, um das nächste Element (11) an der Markierungselement-Handhabungsvorrichtung unter dem vorangegangenen Element (11) in Eingriff zu bringen; und wobei der Bediener den Abzug (1) betätigt, um ein einzelnes Element (11) vom Element-Eingriffsmechanismus zu lösen, während die vorangegangenen Elemente (11) an der Markierungselement-Handhabungsvorrichtung gehalten werden.

4. System nach einem der vorhergehenden Ansprüche, **dadurch gekennzeichnet, dass** die Hebel (9) auf einer, bevorzugt kreisrunden Schablone (5) mit ihren Drehpunkten verlagert sind, wobei diese Schablone (5) mit dem Schaft (4) verbunden ist, so dass der Kegel-Stößel (10) zwischen die Hebel (9) geführt über den Abzug-Mechanismus geführt wird, somit wird ein einzelnes Greifen der Elemente (11) oder ein einzelnes fallen lassen gewährleistet.

5. Verfahren zur händischen Abgabe von Markierungselementen (11), **dadurch gekennzeichnet, dass** mindestens die folgenden Schritte ausgeführt werden:
- Bereitstellen eines Markierungselement-Hebesystem nach einem der vorhergehenden Ansprüche,
- Einführen eines Element-Eingriffsmechanismus durch das Eingriffsloch in einem ersten Element (11) hinter dessen starrem Rand, um das erste Element (11) an der Markierungselement-Handhabungsvorrichtung in Eingriff zu nehmen,
- Einführen des Element-Eingriffsmechanismus durch das Eingriffsloch in ein zweites Element (11) hinter dessen verstärkten Rand, um das zweite Element (11) an der Markierungselement-Handhabungsvorrichtung unter dem ersten Element (11) in Eingriff zu nehmen
- wobei der Bediener den Abzug manipulieren kann, um das zweite Element (11) vom Element-Eingriffsmechanismus zu lösen, während das erste Element (11) an der Markierungselement-Handhabungsvorrichtung gehalten wird.

6. Verfahren zur händischen Aufnahme von Markierungselementen, **dadurch gekennzeichnet, dass** mindestens die folgenden Schritte ausgeführt werden:
- Bereitstellen eines Markierungselement-Hebesystem nach einem der vorhergehenden Ansprüche,
- Einführen des Element-Eingriffsmechanismus durch das Eingriffsloch in ein weiteres Element (11), wobei die vorangegangenen Elemente (11) mit der Markierungselement-Handhabungsvorrichtung durch ihren Rand in Eingriff stehen, um das nächste Element (11) an der Markierungselement-Handhabungsvorrichtung unter dem vorangegangenen Element (11) in Eingriff zu bringen.

7. Verwendung eines Markierungselements Markierungselement-Hebesystem nach einem der vorhergehenden Ansprüche zur händischen Aufnahme und Abgabe von Markierungselementen (11).

## Claims

1. Marker element lifting system, abbreviated to system, comprising:
- a plurality of marker elements (11), wherein each marker element (11) has an upper plane having an opening therein aligned with a reinforced edge, has an element surface sloping outwardly and downwardly from the outer edge of the upper plane to a lower plane, and has a plurality of spacers, wherein the spacers project inwardly from the inner surface of the wall; wherein the marker element is designed such that a plurality of elements can be stacked on top of one another and is nested in an adjacent upper element such that at least three inner ends of the spacers on the upper element press against an outer surface of the walls of the lower element so that a separation space is created between the elements;
- a marker element handling device comprising: a hollow shaft (4) having a handle (2) at the upper end;
- an element engagement mechanism at the opposite lower end of the shaft (4);
- a trigger (1) in the handle (2) connected to the engagement mechanism via the shaft (4); wherein the marker element handling device is designed such that an operator holding the handle (2) can insert the element engagement mechanism through the engagement hole in a first element (11) behind its rigid edge to engage the first element (11) on the marker element handling device, so that the operator can operate the handle (2) with one hand and insert the element engagement mechanism through the engagement hole in a second element (11) behind its reinforced edge to engage the second element (11) on the marker element handling device below the first element (11), and wherein the operator can manipulate the trigger (1) to release the second element (11) from the element engagement mechanism while the first element (11) is held on the marker element handling device,
wherein
- the element engagement mechanism comprises at least two opposite levers (9), wherein each lever (9) has upper and lower tabs at its outer ends, wherein the upper and lower tabs form a recess between one another, which is designed to grip the reinforced edge of an element (11), wherein the levers (9) grip the reinforced edge at least opposite one another or form a stable basic shape such as triangles or circles, and
- the levers (9) are arranged to be pivotable at their inner thirds about a pivot point, wherein a preloading force is exerted on the levers (9) at the inner end, preferably by rubber-elastic elements (12), so that the levers (9) press against a conical tappet (10) of the trigger mechanism, which is connected to the trigger (1) in such a way that, by activating the trigger (1), the inner thirds of the levers (9) are spread outwards so that the levers (9) pivot about the pivot points and the recess at the outer end of the levers (9) reduces its gripping diameter.

2. System according to any one of the preceding claims,
**characterised in that** a marker element (11) is made of an elastomer, particularly preferably of a vulcanised material or plastics material.

3. System according to any one of the preceding claims,
**characterised in that** the marker element handling device is designed such that the operator holding the handle (2) can insert the element engagement mechanism into a further element (11) through the engagement hole, the preceding elements (11) being engaged with the marker element handling device through their edge to engage the next element (11) on the marker element handling device below the preceding element (11); and the operator activates the trigger (1) to release a single element (11) from the element engagement mechanism while the preceding elements (11) are held on the marker element handling device.

4. System according to any one of the preceding claims,
**characterised in that** the levers (9) are shifted by their pivot points on a preferably circular template (5), this template (5) being connected to the shaft (4) so that the conical tappet (10) is guided between the levers (9) via the trigger mechanism, thus ensuring individual gripping of the elements (11) or individual dropping.

5. Method for manually dispensing marker elements (11),
**characterised in that** at least the following steps are carried out:
- providing a marker element lifting system according to any one of the preceding claims,
- inserting an element engagement mechanism through the engagement hole in a first element (11) behind its rigid edge to engage the first element (11) on the marker element handling device,
- inserting the element engagement mechanism through the engagement hole into a second element (11) behind its reinforced edge to engage the second element (11) on the marker element handling device below the first element (11)
- the operator being able to manipulate the trigger to release the second element (11) from the element engagement mechanism while the first element (11) is held on the marker element handling device.

6. Method for manually picking up marker elements, **characterised in that** at least the following steps are carried out:
- providing a marker element lifting system according to any one of the preceding claims,
- inserting the element engagement mechanism through the engagement hole into a further element (11), the preceding elements (11) being engaged with the marker element handling device through their edge to engage the next element (11) on the marker element handling device below the previous element (11).

7. Use of a marker element marker element lifting system according to any one of the preceding claims for manually picking up and dispensing marker elements (11).

## Revendications

1. Système de levage d'élément de marquage, aussi appelé système, comprenant :
- une pluralité d'éléments de marquage (11), dans lequel chaque élément de marquage (11) présente un plan supérieur, comportant une ouverture alignée et située dans celui-ci et comportant un bord renforcé, ainsi qu'une surface d'élément qui descend vers l'extérieur et vers le bas depuis le bord extérieur du plan supérieur jusqu'à un plan inférieur, et une pluralité d'entretoises, dans lequel les entretoises font saillie vers l'intérieur depuis la surface intérieure de la paroi ; dans lequel l'élément de marquage est conçu de sorte que plusieurs éléments peuvent être empilés les uns sur les autres et sont imbriqués dans un élément supérieur adjacent de sorte qu'au moins trois extrémités intérieures des entretoises sur l'élément supérieur appuient contre une surface extérieure des parois de l'élément inférieur, de sorte qu'un espace de séparation entre les éléments apparaît ;
- un dispositif de manipulation d'élément de marquage, comprenant : une tige (4) creuse comportant une poignée (2) au niveau de l'extrémité supérieure ;
- un mécanisme de mise en prise d'élément au niveau de l'extrémité inférieure opposée de la tige (4) ;
- une détente (1) dans la poignée (2) qui est reliée au mécanisme de mise en prise par l'intermédiaire de la tige (4) ; dans lequel le dispositif de manipulation d'élément de marquage est conçu de sorte qu'un opérateur qui tient la poignée (2) peut insérer le mécanisme de mise en prise d'élément à travers le trou de mise en prise dans un premier élément (11), derrière le bord rigide dudit élément, afin de mettre en prise le premier élément (11) sur le dispositif de manipulation d'élément de marquage, de sorte que l'opérateur peut manipuler la poignée (2) d'une main et insérer le mécanisme de mise en prise d'élément à travers le trou de mise en prise dans un second élément (11), derrière le bord renforcé dudit élément, afin de mettre en prise le second élément (11) sur le dispositif de manipulation d'élément de marquage sous le premier élément (11) et dans lequel l'opérateur peut manipuler la détente (1) afin de libérer le second élément (11) du mécanisme de mise en prise d'élément tout en maintenant le premier élément (11) sur le dispositif de manipulation d'élément de marquage,
dans lequel
- le mécanisme de mise en prise d'élément comprend au moins deux leviers (9) opposés, dans lequel chaque levier (9) présente des languettes supérieures et inférieures au niveau de ses extrémités extérieures, dans lequel les languettes supérieures et inférieures forment entre elles un évidement qui est conçu pour saisir le bord renforcé d'un élément (11), dans lequel les leviers (9) saisissent au moins de manière opposée le bord renforcé ou forment une forme de base stable telle que des triangles ou un cercle, et
- les leviers (9) sont disposés sur leurs tiers intérieurs de manière à pouvoir pivoter par l'intermédiaire d'un point de rotation, dans lequel une force de précontrainte est exercée sur les leviers (9) au niveau de l'extrémité intérieure, de préférence par des éléments élastiques en caoutchouc (12), de sorte que les leviers (9) appuient contre un poussoir conique (10) du mécanisme de détente, lequel poussoir conique est relié à la détente (1) de sorte que, lorsque la détente (1) est actionnée, les tiers intérieurs des leviers (9) sont écartés vers l'extérieur, de sorte que les leviers (9) pivotent autour des points de rotation et l'évidement réduit son diamètre de préhension au niveau de l'extrémité extérieure des leviers (9).

2. Système selon l'une des revendications précédentes, **caractérisé en ce qu'**un élément de marquage (11) est réalisé à partir d'un élastomère, de manière particulièrement préférée à partir d'un vulcanisat ou d'une matière plastique.

3. Système selon l'une des revendications précédentes,
**caractérisé en ce que** le dispositif de manipulation d'élément de marquage est conçu de sorte que l'opérateur qui tient la poignée (2) peut insérer le mécanisme de mise en prise d'élément à travers le trou de mise en prise dans un autre élément (11), dans lequel les précédents éléments (11) sont en prise avec le dispositif de manipulation d'élément de marquage par leur bord, afin de mettre en prise le prochain élément (11) sur le dispositif de manipulation d'élément de marquage sous le précédent élément (11) ; et dans lequel l'opérateur actionne la détente (1) afin de libérer un élément (11) individuel du mécanisme de mise en prise d'élément tout en maintenant les précédents éléments (11) sur le dispositif de manipulation d'élément de marquage.

4. Système selon l'une des revendications précédentes,
**caractérisé en ce que** les leviers (9) sont déplacés sur un gabarit (5), de préférence circulaire, avec leurs points de rotation, dans lequel ledit gabarit (5) est relié à la tige (4), de sorte que le poussoir conique (10) est guidé entre les leviers (9) par l'intermédiaire du mécanisme de détente, garantissant ainsi une saisie individuelle ou une chute individuelle des éléments (11).

5. Procédé pour la distribution manuelle d'éléments de marquage (11), **caractérisé en ce qu'**au moins les étapes suivantes sont mises en oeuvre :
- fourniture d'un système de levage d'élément de marquage selon l'une des revendications précédentes,
- insertion d'un mécanisme de mise en prise d'élément à travers le trou de mise en prise dans un premier élément (11), derrière le bord rigide dudit élément, afin de mettre en prise le premier élément (11) sur le dispositif de manipulation d'élément de marquage,
- insertion du mécanisme de mise en prise d'élément à travers le trou de mise en prise dans un second élément (11), derrière le bord renforcé dudit élément, afin de mettre en prise le second élément (11) sur le dispositif de manipulation d'élément de marquage sous le premier élément (11)
- dans lequel l'opérateur peut manipuler la détente afin de libérer le second élément (11) du mécanisme de mise en prise d'élément tout en maintenant le premier élément (11) sur le dispositif de manipulation d'élément de marquage.

6. Procédé pour la réception manuelle d'éléments de marquage, **caractérisé en ce qu'**au moins les étapes suivantes sont mises en oeuvre :
- fourniture d'un système de levage d'élément de marquage selon l'une des revendications précédentes,
- insertion du mécanisme de mise en prise d'élément à travers le trou de mise en prise dans un autre élément (11), dans lequel les précédents éléments (11) sont en prise avec le dispositif de manipulation d'élément de marquage par leur bord afin de mettre en prise le prochain élément (11) sur le dispositif de manipulation d'élément de marquage sous le précédent élément (11).

7. Utilisation d'un élément de marquage et d'un système de levage d'élément de marquage selon l'une des revendications précédentes pour la réception et la distribution manuelles d'éléments de marquage (11).
